# EUROPÄISCHE PATENTSCHRIFT

(11) **EP 2 213 803 B1**
(45) Veröffentlichungstag und Bekanntmachung des Hinweises auf die Patenterteilung: **25.02.2015**
(21) Anmeldenummer: 09016032.6
(22) Anmeldetag: 24.12.2009
(51) Int. Cl.: E02F 9/08, B66C 23/78, E01D 15/127, E02F 3/815, B66C 23/80, B66F 11/04, F41H 7/02

(54) **Kraftfahrzeug mit einer an einem Basisfahrzeug bugseitig angeordneten Stützanlage**
Motor vehicle with a support assembly on the bow side of a base vehicle
Véhicule doté d'une installation de protection installée du côté avant sur un véhicule de base

(30) Priorität: 29.01.2009 DE 102009006564
(43) Veröffentlichungstag der Anmeldung: 04.08.2010
(73) Patentinhaber: Rheinmetall Landsysteme GmbH, 29345 Unterlüß (DE)
(72) Erfinder: Wintjen, Jan, 24229 Schwedeneck (DE)
(74) Vertreter: Dietrich, Barbara

(56) Entgegenhaltungen:
- EP-A1- 1 918 461
- JP-A- H07 259 120

## Beschreibung

Die Erfindung betrifft ein Kraftfahrzeug, bestehend aus einem Basisfahrzeug, einem an dem Basisfahrzeug angeordneten Geräteaufbau, der bei seiner bestimmungsgemäßen Verwendung bugseitig über die Kontur des Basisfahrzeuges hinausragt, und einer an dem Basisfahrzeug bugseitig angeordneten Stützanlage zur Abstützung des Kraftfahrzeuges bei der bestimmungsgemäßen Verwendung des Geräteaufbaues.

Derartige Kraftfahrzeuge, bei denen es sich z.B. um Brückenlegefahrzeuge, Bergefahrzeuge, Raupen, Bagger und dgl. handelt, sind an sich bekannt. Dabei umfasst die Stützanlage üblicherweise ein an dem Basisfahrzeug über zwei Stützarme schwenkbar befestigtes Stützschild sowie eine Kolben-Zylinder-Einheit zum Verschwenken bzw. Heben und Senken des Stützschildes, Während die Kolbenstange der Kolben-Zylinder-Einheit derartiger bekannter Stützanlagen in der Regel gelenkig mit dem Stützschild, einer Stützschildaufnahmeeinrichtung oder einem der Stützarme verbunden ist, ist der Zylinder der Kolben-Zylinder-Einheit entweder an dem Basisfahrzeug oder an einem dem Geräteaufbau zugeordneten Tragrahmen gelenkig befestigt.

Ein Brückenlegefahrzeug der gattungsgemäßen Art wird mit der DE 10 2007 001 778 B3 ausführlich beschrieben.

Die EP 1918461 beschäftigt sich mit einem Fahrzeug und einer bugseitig angeordneten Stütz- und Räumanlage. Hier wird darauf hingewiesen, dass, um eine weit vor dem Fahrzeugbug anordbare Abstützung des Fahrzeugs auf einfache Art und Weise zu ermöglichen, der Anlenkpunkt für die Auslegerarmlagerung am Fahrzeug verschiebbar sein sollte. In der Transportstellung werden die ersten Hydraulikzylinder eingefahren, während die zweiten Hydraulikzylinder in ihre maximale Position verfahren werden. Um in die Stützposition zu gelangen, werden die zweiten Hydraulikzylinder eingefahren, wodurch das Stütz- und Räumschild vom Fahrzeug entfernt wird. Wird die Ruheposition der zweiten Hydraulikzylinder erreicht, erfolgt durch Senken des Stütz- und Räumschildes durch den ersten Hydraulikzylinder ein Aufbocken. Dieses Dokument entspricht dem Oberbegriff des unabhängigen Anspruchs.

Die JPH07259120 betrifft ein Fahrzeug mit einem am Fahrzeug angebrachten Planierschild. Dieses ist drehbar an einem Träger auf einem unteren Rahmen in vertikaler Richtung fixiert. Ein erster Teilabschnitt des ersten Hydraulikzylinders ist schwenkbar an der Halterung des Planierschildes befestigt, der andere an einer zweiten Halterung, mit der der Hydraulikzylinder durch einen Stift verbunden ist. Das Planierschild kann angehoben und abgesenkt werden. Die zweite Halterung besitzt elliptisch geformte Rillenabschnitte an den einander gegenüberliegenden inneren Oberflächenabschnitte. In diesen kann der Kolben des Hydraulikzylinders hin und her gleiten, wenn der Stift entfernt ist, wodurch ein Schwimmen des Planierschildes ermöglicht wird. Diese schwimmende Führung des Planierschildes wird zu Bodennivellierung (Verteilung des Bodens) genutzt. Für normale Planierarbeiten (Verdichten des Bodens) ist der Stift einzusetzen. Das Einsetzen und Entfernen des Stiftes erfolgt manuell.

Der Erfindung liegt nunmehr die Aufgabe zugrunde, ein Kraftfahrzeug der eingangs erwähnten Art mit einer kompakt aufgebauten und hohe Kräfte aufnehmenden Abstützeinrichtung aufzuzeigen.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, dass das dem Stützschild abgewandte Ende der ersten Kolben-Zylinder-Einheit in einem Drehlager gelagert ist, welches in einer vorderseitig an dem Basisfahrzeug oder an einem fest mit dem Basisfahrzeug verbundenen Tragrahmen des Geräteaufbaues befindlichen Kulisse verschiebbar angeordnet ist, derart, dass sich in der Transportposition des Stützschildes das Drehlager in einer dem Basisfahrzeug nahen Position und in der Abstützposition in einer von dem Basisfahrzeug entfernteren Position befindet, bei welcher die Kolben-Zylinder-Einheit eine optimale Abstützung des Kraftfahrzeuges bei der bestimmungsgemäßen Verwendung des Geräteaufbaues bewirkt.

Durch eine derartige verschiebbare Anordnung des Drehlagers kann ein einfacher und kompakter Aufbau der Stützanlage erreicht werden, da in der Transportposition des Stützschildes dieses zurückgezogen in der Nähe des Basisfahrzeuges angeordnet ist.

Hingegen ist durch die waagerechte Verschiebung des Drehlagers das Stützschild in seiner Abstützposition nach vorne vor das Basisfahrzeug verschoben angeordnet und verbessert auf einfache Weise die Standsicherheit des Kraftfahrzeuges gegenüber vergleichbaren bekannten Kraftfahrzeugen. Dieses trifft insbesondere dann zu, wenn bei einem schwenkbaren Geräteaufbau die Wirklinie der Kolben-Zylinder-Einheit die Schwenkachse des Geräteaufbaues schneidet oder nur in geringem Abstand an dieser vorbeiläuft.

So hat es sich im Falle eines Brückenlegefahrzeuges als vorteilhaft erwiesen, wenn die Wirklinie der Kolben-Zylinder-Einheit in der Abstützposition des Stützschildes auf die Schwenkachse des Verlegearmes der Verlegeeinrichtung ausgerichtet ist (diese also vorzugsweise schneidet), so dass bei der bestimmungsgemäßen Verwendung des Verlegefahrzeuges keine wesentlichen Biegemomente durch das Auseinanderfallen des fahrzeugseitigen bzw. tragrahmenseitigen Lagerpunktes der Kolben-Zylinder-Einheit und der Schwenkachse der Verlegeeinrichtung auftreten.

Bei einer vorteilhaften Ausführungsform der Erfindung ist die Kulisse im Wesentlichen L-förmig ausgebildet und weist einen waagerechten Führungsbereich sowie auf der von dem Basisfahrzeug abgewandten Seite des waagerechten Führungsbereiches einen nach oben gerichteten, im Wesentlichen vertikalen Führungsbereich auf.

Als vorteilhaft hat es sich erwiesen, wenn es sich bei dem vertikalen Führungsbereich um einen kreisabschnittsförmigen Führungsbereich mit dem Radius R handelt, dessen Kreismittelpunkt durch das fahrzeugseitige oder tragrahmenseitige Lager der zweiten Kolben-Zylinder-Einheit gebildet wird. Um eine optimale Abstützung mit der Stützanlage des erfindungsgemäßen Kraftfahrzeuges zu erhalten, sollte dabei der durch den Radius definierte Kreis die Schwenkachse des schwenkbaren Geräteaufbaues, also im Falle einer Verlegeeinrichtung die Schwenkachse des Verlegearmes schneiden.

Bei Verwendung der L-förmigen Kulisse liegt in der Transportposition des Stützschildes das verschiebbare Drehlager der ersten Kolben-Zylinder-Einheit an dem dem Basisfahrzeug zugewandten ersten Ende des waagerechten Führungsbereiches der Kulisse an.

Soll das Stützschild in seine Stützposition gebracht werden, wird das verschiebbare Drehlager zunächst nach vorne bis zu dem zweiten Ende des waagerechten Führungsbereiches der Kulisse verschoben und dann die erste Kolben-Zylinder-Einheit aktiviert. Nach Erdberührung des Stützschildes wird das verschiebbare Drehlager dann von dem zweiten Ende des waagerechten Führungsbereiches zu der oberen Endlage des vertikalen bzw. kreisabschnittsförmigen Führungsbereiches verschoben, und in dieser Lage wird das Kraftfahrzeug vorderseitig angehoben (aufgebockt).

Zur Verschiebung des Drehlagers der ersten Kolben-Zylinder-Einheit innerhalb der Kulisse ist vorzugsweise eine zweite Kolben-Zylinder-Einheit vorgesehen, deren Kolbenstange an dem Drehlager angreift und deren Zylindergehäuse schwenkbar an dem Tragrahmen der Stützanlage befestigt ist.

Bei dem Basisfahrzeug kann es sich um ein Rad- oder Kettenfahrzeug und bei dem Geräteaufbau kann es sich beispielsweise um die Verlegeeinrichtung eines Brückenlegefahrzeuges oder um die Bergeeinrichtung eines Bergefahrzeuges handeln.

Weitere Einzelheiten und Vorteile der Erfindung ergeben sich aus den folgenden, anhand von Figuren erläuterten Ausführungsbeispielen. Es zeigen:
- Fig. 1: die Seitenansicht des bugseitigen Bereiches eines Brückenlegepanzers mit einer Stützanlage, wobei sich das Stützschild der Stützanlage in seiner Transportposition befindet und
- Fig. 2-4: den in Fig. 1 dargestellten Brückenlegepanzer bei unterschiedlichen Positionen des Stützschildes der Stützanlage während der Bewegung in seine Abstützposition.

Da die durch Bolzen und Achsen geführten Bauteile sich häufig rotatorisch bewegen können, wurde auf eine Bezeichnung der Drehachsen der Übersichtlichkeit halber verzichtet.

In Fig. 1 ist mit 1 ein Brückenlegepanzer bezeichnet, der sich im wesentlichen aus einem Basisfahrzeug 2, einer an dem Basisfahrzeug 2 angeordneten Verlegeeinrichtung 3 und einer bugseitig an dem Basisfahrzeug 2 angeordneten Stützanlage 4 zur Abstützung des Brückenlegepanzers 1 bei der bestimmungsgemäßen Verwendung der Verlegeeinrichtung 3 zusammensetzt.

Dabei weist die an sich bekannte Verlegeeinrichtung 3 einen Verlegearm 30 auf, der bei dem Verlegevorgang über einen fahrzeugfesten Tragrahmen 5 geführt wird und an dem bugseitigen Ende des Tragrahmens schwenkbar angelenkt ist, wobei die entsprechende Schwenkachse mit dem Bezugszeichen 31 versehen ist.

Die Stützanlage 4 umfasst ein Stützschild 6, welches über zwei parallel zueinander angeordnete Stützarme 7 (in den Figuren ist jeweils nur ein Stützarm dargestellt, da sich der zweite Stützarm hinter der Bildebene der jeweiligen Fig. befindet) schwenkbar mit dem Basisfahrzeug 2 verbunden ist, wobei die Stützarme 7 mit ihrem jeweils ersten Ende 70 mit dem Stützschild 6 und mit ihrem jeweils zweiten Ende 71 mit dem Basisfahrzeug 2 schwenkbar verbunden sind.

Die Schwenkbewegung des Stützschildes 6 erfolgt mit Hilfe einer ersten Kolben-Zylinder-Einheit 8 (in der Regel einem Hydraulikzylinder). Während die Kolbenstange 9 dieser Kolben-Zylinder-Einheit 8 an dem Stützschild 6 schwenkbar befestigt ist, ist das der Kolbenstange 9 abgewandte Ende 10 des Zylinders 11 der Kolben-Zylinder-Einheit 8 in einem Drehlager 12 gelagert, welches von dem an dem Basisfahrzeug 2 befestigten Tragrahmen 5 der Verlegeeinrichtung 3 aufgenommen wird.

Erfindungsgemäß ist nun vorgesehen, dass das Drehlager 12 in einer an dem Tragrahmen 5 befindlichen Kulisse 13 verschiebbar gelagert ist. Dabei erfolgt die Verschiebung des Drehlagers 12 innerhalb der Kulisse 13 mit Hilfe einer zweiten Kolben-Zylinder-Einheit 14 (in der Regel ebenfalls einem Hydraulikzylinder), deren Kolbenstange 15 an dem verschiebbaren Drehlager 12 angreift und deren Zylindergehäuse 16 schwenkbar an dem Tragrahmen 5 befestigt ist.

Wie aus den Fig. 1 bis 4 ersichtlich, ist die Kulisse 13 im Wesentlichen L-förmig ausgebildet und weist einen im Wesentlichen waagerechten Führungsbereich 17 auf. Auf der von dem Basisfahrzeug 2 abgewandten Seite des waagerechten Führungsbereiches 17 schließt sich an den waagerechten Führungsbereich ein nach oben gerichteter, kreisabschnittsförmiger Führungsbereich 18 mit dem Radius R (Fig. 2-4) an. Dabei wird der Kreismittelpunkt dieses Führungsbereiches 18 durch das tragrahmenseitige Lager 19 der zweiten Kolben-Zylinder-Einheit gebildet, und der durch den Radius definierte Kreis schneidet die Schwenkachse 31 des Verlegearmes 30.

In der in Fig. 1 dargestellten Transportposition des Stützschildes 6 ist dieses nach oben geschwenkt, so dass der Abstand zwischen Stützschild und Boden so groß ist, dass die Geländegängigkeit des Fahrzeuges nicht beeinträchtigt wird. Das verschiebbare Drehlager 12 der ersten Kolben-Zylinder-Einheit 8 liegt an dem dem Basisfahrzeug 2 zugewandten, und als Anschlag wirkenden, ersten Ende 20 des waagerechten Führungsbereiches 17 der Kulisse 13 an (Fig. 1). In dieser Position befinden sich die Kolbenstangen 9, 15 der beiden Kolben-Zylinder-Einheiten 8, 14 in ihren eingefahrenen Stellungen.

Soll bei Erreichen des Einsatzortes die Stützanlage 4 in ihre bestimmungsgemäße Position gebracht werden, so wird zunächst die Kolbenstange 15 der zweiten Kolben-Zylinder-Einheit 14 ausgefahren, so dass das verschiebbare Drehlager 12 der ersten Kolben-Zylinder-Einheit 8 in der Kulisse 13 waagerecht verschoben wird, bis das Drehlager 12 sich an dem zweiten Ende 21 des waagerechten Führungsbereiches 17 der Kulisse 13 befindet (Fig. 2). Hierbei senkt sich das Stützschild 6 etwas ab, ohne bereits den Boden zu berühren.

Anschließend wird die Kolbenstange 9 der ersten Kolben-Zylinder-Einheit 8 ausgefahren, wodurch sich das Stützschild 6 weiter absenkt. Dabei verbleibt das verschiebbare Drehlager 12 zunächst im Wesentlichen an dem zweiten Ende 21 des waagerechten Führungsbereiches 17 der Kulisse 13 (Fig. 3).

Sobald das Stützschild 6 Bodenkontakt bekommt, wird die erste Kolben-Zylinder-Einheit 8 nach oben gedrückt, und das verschiebbare Drehlager 12 wird entlang des kreisabschnittsförmigen Führungsbereiches 18 der Kulisse 13 in die obere Endlage 22 verschoben (Fig. 4).

Durch weiteres Ausfahren der Kolbenstange 9 der ersten Kolben-Zylinder-Einheit 8 wird der Brückenverlegepanzer 1 durch die Stützanlage 4 vorne angehoben (aufgebockt) und die Verlegung der Brückenteile kann beginnen. Da die Wirklinie der ersten Kolben-Zylinder-Einheit 8 sich in der Abstützposition des Stützschildes 6 nur in geringem Abstand von der Schwenkachse 31 des Verlegearmes 30 befindet, sind die bei dem Verlegevorgang auftretende Biegemomente gering.

### Bezugszeichenliste

- 1: Kraftfahrzeug, Brückenlegepanzer
- 2: Basisfahrzeug
- 3: Verlegeeinrichtung, Geräteaufbau
- 30: Verlegearm
- 31: Schwenkachse
- 4: Stützanlage
- 5: Tragrahmen
- 6: Stützschild
- 7: Stützarm
- 70: erste Ende
- 71: zweite Ende
- 8: (erste) Kolben-Zylinder-Einheit
- 9: Kolbenstange
- 10: Ende
- 11: Zylinder
- 12: (verschiebbares) Drehlager
- 13: Kulisse
- 14: (zweite) Kolben-Zylinder-Einheit
- 15: Kolbenstange
- 16: Zylindergehäuse
- 17: waagerechter Führungsbereich
- 18: kreisabschnittsförmiger Führungsbereich
- 19: Lager
- 20: erste Ende
- 21: zweite Ende
- 22: obere Endlage

## Patentansprüche

1. Kraftfahrzeug, bestehend aus einem Basisfahrzeug (2), einem an dem Basisfahrzeug (2) angeordneten Geräteaufbau (3), der bei seiner bestimmungsgemäßen Verwendung bugseitig über die Kontur des Basisfahrzeuges (2) hinausragt, und einer an dem Basisfahrzeug (2) bugseitig angeordneten Stützanlage (4) zur Abstützung des Kraftfahrzeuges (1) bei der bestimmungsgemäßen Verwendung des Geräteaufbaues (3), mit den Merkmalen:
a) die Stützanlage (4) umfasst ein von einer Transportposition in eine Abstützposition schwenkbares Stützschild (6), mindestens eine erste Kolben-Zylinder-Einheit (8) zum Verschwenken des Stützschildes (6) sowie mindestens einen Stützarm (7), der mit seinem ersten Ende (70) mit dem Stützschild (6) und mit seinem zweiten Ende (71) mit dem Basisfahrzeug (2) schwenkbar verbunden ist;
b) die Kolbenstange (9) der ersten Kolben-Zylinder-Einheit (8) ist gelenkig mit dem Stützschild (6), einer Stützschildaufnahmeeinrichtung oder dem Stützarm (7) verbunden;
c) **dadurch gekennzeichnet, dass** das der Kolbenstange (9) abgewandte Ende (10) des Zylinders (11) in einem Drehlager (12) gelagert ist, welches in einer vorderseitig an dem Basisfahrzeug (2) oder an einem mit diesem verbundenen Tragrahmen (5) des Geräteaufbaues (3) befindlichen Kulisse (13) verschiebbar angeordnet ist, derart, dass sich in der Transportposition des Stützschildes (6) das Drehlager (12) in einer dem Basisfahrzeug (2) nahen Position und in der Abstützposition in einer von dem Basisfahrzeug (2) entfernteren Position befindet, bei welcher die erste Kolben-Zylinder-Einheit (8) eine optimale Abstützung des Kraftfahrzeuges bei der bestimmungsgemäßen Verwendung des Geräteaufbaues (3) bewirkt und
d) zur Verschiebung des Drehlagers (12) der ersten Kolben-Zylinder-Einheit (8) innerhalb der Kulisse (13) eine zweite Kolben-Zylinder-Einheit (14) vorgesehen ist, deren Kolbenstange (15) an dem verschiebbaren Drehlager (12) angreift und deren Zylindergehäuse (16) schwenkbar an dem Tragrahmen (5) der Stützanlage (4) befestigt ist.

2. Kraftfahrzeug nach Anspruch 1, **dadurch gekennzeichnet, dass** die Kulisse (13) im wesentlichen L-förmig ausgebildet ist und einen waagerechten Führungsbereich (17) sowie auf der von dem Basisfahrzeug (2) abgewandten Seite des waagerechten Führungsbereiches (17) einen nach oben gerichteten, im wesentlichen vertikal verlaufenden Führungsbereich (18) aufweist.

3. Kraftfahrzeug nach Anspruch 2, **dadurch gekennzeichnet, dass** der im wesentlichen vertikale Führungsbereich (18) einen kreisabschnittsförmigen Verlauf mit dem Radius R aufweist, wobei der Kreismittelpunkt durch das fahrzeugseitige oder tragrahmen-seitige Lager (19) der zweiten Kolben-Zylinder-Einheit (14) gebildet wird.

4. Kraftfahrzeug nach Anspruch 3, **dadurch gekennzeichnet, dass** es sich bei dem Geräteaufbau (3) des Kraftfahrzeuges (1) um die einen Verlegearm (30) umfassende Verlegeeinrichtung eines Brückenlegepanzers (1) handelt, und dass der durch den Radius definiert Kreis des kreisabschnittsförmigen Führungsbereiches (18) der Kulisse (13) die Schwenkachse (31) des Verlegearmes (30) der Verlegeeinrichtung (3) schneidet.

5. Kraftfahrzeug nach einem der Ansprüche 1 bis 3, **dadurch gekennzeichnet, dass** es sich bei dem Geräteaufbau um die Bergeeinrichtung eines Bergefahrzeuges handelt.

6. Kraftfahrzeug nach einem der Ansprüche 1 bis 5, **dadurch gekennzeichnet, dass** es sich bei dem Basisfahrzeug (2) um ein Rad- oder Kettenfahrzeug handelt.

## Claims

1. Motor vehicle, consisting of a base vehicle (2), a device superstructure (3) which is arranged on the base vehicle (2) and, if used as intended, protrudes on the bow side beyond the contour of the base vehicle (2), and a supporting system (4) which is arranged on the bow side of the base vehicle (2) for supporting the motor vehicle (1) when the device superstructure (3) is used as intended, having the features:
a) the supporting system (4) comprises a supporting shield (6) which can be pivoted from a transport position into a supporting position, at least one first piston/cylinder unit (8) for pivoting the supporting shield (6), and at least one supporting arm (7) which is connected pivotably with its first end (70) to the supporting shield (6) and with its second end (71) to the base vehicle (2),
b) the piston rod (9) of the first piston/cylinder unit (8) is connected in an articulated manner to the supporting shield (6), a supporting shield receiving device or the supporting arm (7);
c) **characterized in that** that end (10) of the cylinder (11) which is remote from the piston rod (9) is mounted in a rotary bearing (12) which is arranged displaceably in a slotted guide (13) which is situated on the front side of the base vehicle (2) or on a load-bearing frame (5), connected thereto, of the device superstructure (3), in such a way that, in the transport position of the supporting shield (6), the rotary bearing (12) is situated in a position close to the base vehicle (2) and, in the supporting position, is situated in a position which is more remote from the base vehicle (2) and in which the first piston/cylinder unit (8) brings about optimum support of the motor vehicle when the device superstructure (3) is used as intended, and,
d) in order to displace the rotary bearing (12) of the first piston/cylinder unit (8) within the slotted guide (13), a second piston/cylinder unit (14) is provided, the piston rod (15) of which acts on the displaceable rotary bearing (12) and the cylinder housing (16) of which is fastened to the load-bearing frame (5) of the supporting system (4).

2. Motor vehicle according to Claim 1, **characterized in that** the slotted guide (13) is of substantially L-shaped configuration and has a horizontal guide region (17) and, on that side of the horizontal guide region (17) which faces away from the base vehicle (2), an upwardly directed, substantially vertically running guide region (18).

3. Motor vehicle according to Claim 2, **characterized in that** the substantially vertical guide region (18) has a circular section-shaped course with the radius R, the centre point of the circle being formed by the vehicle-side or load-bearing frame-side bearing (19) of the second piston/cylinder unit (14).

4. Motor vehicle according to Claim 3, **characterized in that** the device superstructure (3) of the motor vehicle (1) is the laying device, comprising a laying arm (30), of a bridge-laying tank (1), and **in that** the circle, defined by the radius, of the circular section-shaped guide region (18) of the slotted guide (13) intersects the pivot axis (31) of the laying arm (30) of the laying device (3).

5. Motor vehicle according to one of Claims 1 to 3, **characterized in that** the device superstructure is the recovery device of a recovery vehicle.

6. Motor vehicle according to one of Claims 1 to 5, **characterized in that** the base vehicle (2) is a wheeled or tracked vehicle.

## Revendications

1. Véhicule automobile, constitué d'un véhicule de base (2), d'une caisse d'appareil (3) disposée sur le véhicule de base (2), qui dépasse, lors de son utilisation conforme, du côté avant au-delà du contour du véhicule de base (2), et d'une installation de support (4) disposée du côté avant sur le véhicule de base (2) pour supporter le véhicule automobile (1) lors de l'utilisation conforme de la caisse d'appareil (3), comprenant les caractéristiques suivantes :
a) l'installation de support (4) comprend un panneau de support (6) pouvant pivoter d'une position de transport dans une position d'appui, au moins une première unité cylindre-piston (8) pour faire pivoter le panneau de support (6) ainsi qu'au moins un bras de support (7) qui est connecté de manière pivotante par sa première extrémité (70) au panneau de support (6) et par sa deuxième extrémité (71) au véhicule de base (2) ;
b) la tige de piston (9) de la première unité cylindre-piston (8) est connectée de manière articulée au panneau de support (6), à un dispositif de réception du panneau de support ou au bras de support (7) ;
**caractérisé en ce que**
c) l'extrémité (10) du cylindre (11) opposée à la tige de piston (9) est supportée dans un palier pivotant (12) qui est disposé de manière à pouvoir se déplacer dans une coulisse (13) se trouvant du côté avant sur le véhicule de base (2) ou sur un châssis porteur (5) de la caisse d'appareil (3) connecté à ce véhicule de base, de telle sorte que, dans la position de transport du panneau de support (6), le palier pivotant (12) se trouve dans une position proche du véhicule de base (2) et, dans la position d'appui, dans une position plus éloignée du véhicule de base (2), dans laquelle la première unité cylindre-piston (8) réalise un support optimal du véhicule automobile lors de l'utilisation conforme de la caisse d'appareil (3) et
d) pour le déplacement du palier pivotant (12) de la première unité cylindre-piston (8) à l'intérieur de la coulisse (13), il est prévu une deuxième unité cylindre-piston (14) dont la tige de piston (15) vient en prise au niveau du palier pivotant déplaçable (12) et dont le boîtier de cylindre (16) est fixé de manière à pouvoir pivoter au niveau du châssis porteur (5) de l'installation de support (4).

2. Véhicule automobile selon la revendication 1, **caractérisé en ce que** la coulisse (13) est réalisée essentiellement en forme de L et présente une région de guidage horizontale (17) ainsi que, sur le côté de la région de guidage horizontale (17) opposé au véhicule de base (2), une région de guidage (18) orientée vers le haut, s'étendant essentiellement verticalement.

3. Véhicule automobile selon la revendication 2, **caractérisé en ce que** la région de guidage (18) essentiellement verticale présente un pourtour en forme de section de cercle de rayon R, le centre du cercle étant formé par le palier (19), du côté du véhicule ou du côté du châssis porteur, de la deuxième unité cylindre-piston (14).

4. Véhicule automobile selon la revendication 3, **caractérisé en ce que** la caisse d'appareil (3) du véhicule automobile (1) est le dispositif de pose comprenant un bras de pose (30) d'un véhicule blindé poseur de ponts (1), et **en ce que** le cercle, défini par le rayon, de la région de guidage (18) en forme de section de cercle de la coulisse (13) coupe l'axe de pivotement (31) du bras de pose (30) du dispositif de pose (3).

5. Véhicule automobile selon l'une quelconque des revendications 1 à 3, **caractérisé en ce que** la caisse d'appareil est le dispositif d'évacuation d'un véhicule d'évacuation.

6. Véhicule automobile selon l'une quelconque des revendications 1 à 5, **caractérisé en ce que** le véhicule de base (2) est un véhicule à roues ou à chenilles.
